# EUROPÄISCHE PATENTSCHRIFT

(11) **EP 3 041 781 B1**
(45) Veröffentlichungstag und Bekanntmachung des Hinweises auf die Patenterteilung: **18.10.2017**
(21) Anmeldenummer: 13802861.8
(22) Anmeldetag: 05.09.2013
(51) Int. Cl.: B67D 3/00, B67D 3/04

(54) **ZAPFVORRICHTUNG FÜR EINE BEUTEL-IM-KARTON-VERPACKUNG SOWIE BETÄTIGUNGSEINRICHTUNG UND KASSETTE DAFÜR**
TAPPING DEVICE FOR A BAG-IN-CARTON PACKAGE AND ACTUATING UNIT AND CASSETTE THEREFOR
DISPOSITIF DE SOUTIRAGE DESTINÉ À UN EMBALLAGE CAISSE-OUTRE ET DISPOSITIF D'ACTIONNEMENT ET CASSETTE DESTINÉS AUDIT SYSTÈME

(43) Veröffentlichungstag der Anmeldung: 13.07.2016
(73) Patentinhaber: SQUELL Produktion und Handel GmbH, 68766 Hockenheim (DE)
(72) Erfinder: SAMSON, Rainer, 48147 Münster (DE)
(74) Vertreter: Siekmann, Gunnar
(86) Internationale Anmeldenummer: PCT/DE2013/000501
(87) Internationale Veröffentlichungsnummer: WO 2015/032372

(56) Entgegenhaltungen:
- EP-A1- 0 581 492
- EP-A1- 1 201 601
- EP-A1- 1 826 173
- WO-A2-2012/041271
- US-A- 477 463

## Beschreibung

Die Erfindung betrifft eine Zapfvorrichtung für wenigstens eine Beutel-im-Karton-Verpackung nach dem Oberbegriff des Anspruchs 1 sowie eine Betätigungseinrichtung und Kassette dafür. Eine derartige Beutel-im-Karton-Verpackung wird auch "Bag-in-Box"-Verpackung genannt. Die Beutel-im-Karton-Verpackung dient zur Aufnahme eines Getränkes wie Saft oder Wein und weist ein Zapfventil zum Zapfen des im Beutel befindlichen Getränkes auf, welches hier vertikal betätigt werden kann. Beim Zapfen entleert sich der Beutel, ohne dass Luft in den Beutel nachströmt, was dazu führt, dass das im Beutel befindliche Getränk auch nach Anbruch der Beutel-im-Karton-Verpackung nicht mit Sauerstoff in Berührung kommt und daher lange haltbar bleibt.

Eine gattungsgemäße Zapfvorrichtung ist aus WO 2012/041271 A2 bekannt. Diese bekannte Zapfvorrichtung weist eine Betätigungseinrichtung mit einem Ventilaufnahmelager und ein Betätigungsmittel zur Betätigung des Zapfventils auf. Das Betätigungsmittel ist mittels einer horizontalen Schwenkachse am Ventilaufnahmelager angelenkt und weist einen aufwärts gerichteten Hebelarm auf. Der Hebelarm ist außerhalb des Gehäuses angeordnet und kann daher zum Zapfen manuell in im Wesentlichen horizontaler Richtung betätigt werden. Die horizontale Betätigung wird über die Schwenkachse in eine vertikale Betätigung des Zapfventils von oben umgesetzt. Dabei wird je nach Ausgestaltung des Zapfventils entweder das Zapfventil heruntergedrückt, so dass seitlich am Zapfventil abstehende Flügel, die auf dem Ventilaufnahmelager aufliegen, relativ zum Zapfventil zur Betätigung des Zapfventils nach oben bewegt werden. Bei anderer Ausgestaltung des Zapfventils liegt das Zapfventil mit seitlich abstehenden Flügeln fest auf dem Ventilaufnahmelager auf und eine Betätigung erfolgt durch Druck von oben auf einen hierfür vorgesehenen Betätigungsbereich am Zapfventil.

Das Gehäuse dieser bekannten Zapfvorrichtung ist thermisch isolierend ausgebildet. Innerhalb des Gehäuses erfolgt eine Kühlung der Beutel-im-Karton-Verpackung und somit des darin befindlichen Getränkes. Durch den in einer Tür des Gehäuses angeordneten Hebelarm des Betätigungsmittels ist die thermische Isolierung des Gehäuses hier jedoch ungünstig beeinflusst.

Eine weitere Betätigungseinrichtung für eine Zapfvorrichtung ist aus EP 1 201 601 A1 bekannt. Für unterschiedlich ausgebildete Zapfventile sind unterschiedliche Ausführungsformen der Betätigungseinrichtung vorgesehen. Für die Betätigung eines Zapfventils, welches seitlich abstehende und zur Betätigung nach oben zu bewegende Flügel aufweist, ist auch bei dieser bekannten Betätigungseinrichtung ein aufwärts gerichteter und um eine Schwenkachse schwenkbarer Hebel vorgesehen, wobei die Schwenkachse mittels eines weiteren Hebels nach oben bewegt wird, wenn eine weitere Schwenkachse mittels noch eines weiteren Hebels nach unten bewegt wird.

EP 0 581 492 A1 und EP 1 826 173 A1 offenbaren jeweils Flüssigkeitsspender mit einem Gehäuse und mit von außerhalb des Gehäuses manuell betätigbaren Betätigungselementen.

Der Erfindung liegt die Aufgabe zugrunde, eine komfortabel zu bedienende Zapfeinrichtung bereit zu stellen, die insbesondere zudem eine vorteilhafte thermische Isolation des Gehäuses ermöglicht.

Die Erfindung löst diese Aufgabe mit einer Zapfvorrichtung nach Anspruch 1. Bei einer Zapfvorrichtung für wenigstens eine mit einem, insbesondere vertikal betätigbaren, Zapfventil ausgerüstete Beutel-im-Karton-Verpackung, mit einem Gehäuse zur Aufnahme der Beutel-im-Karton-Verpackung und mit einer mit dem Zapfventil korrespondierende Betätigungseinrichtung, die zumindest ein Ventilaufnahmelager aufweist und die zumindest ein Betätigungsmittel zur Betätigung des Zapfventils aufweist, wobei das Betätigungsmittel mittels einer, insbesondere horizontalen, Schwenkachse am Ventilaufnahmelager angelenkt ist und einen aufwärts gerichteten Hebelarm aufweist, ist erfindungsgemäß vorgesehen, dass das Betätigungsmittel vollständig innerhalb des Gehäuses angeordnet ist. Weiter ist vorgesehen, dass vor einem Kontaktbereich, der sich oberhalb der Schwenkachse am Hebelarm befindet, ein von außerhalb des Gehäuses manuell betätigbares Betätigungselement angeordnet ist. Das Betätigungselement reicht durch das Gehäuse hindurch und greift zur Betätigung des Zapfventils mittels des Betätigungsmittels im Kontaktbereich, insbesondere horizontal, am Hebelarm an. Schutz wird ferner für eine Betätigungseinrichtung für eine erfindungsgemäße Zapfvorrichtung sowie für eine Kassette zur Aufnahme der Beutel-im-Karton-Verpackung mit an der Kassette befestigter Halterung und Betätigungseinrichtung beansprucht.

Das Betätigungsmittel kann komfortabel mittels des Betätigungselementes, das hierfür beispielsweise einen Druckknopf aufweist, von außerhalb des Gehäuses bedient werden. Das Kontaktelement reicht vorzugsweise horizontal oder senkrecht zur Ausflussrichtung aus dem Zapfventil durch das Gehäuse hindurch und greift horizontal oder senkrecht zur Ausflussrichtung aus dem Zapfventil am Hebelarm an. Dank der Schwenkachse, die vorzugsweise horizontal ausgerichtet ist, wird die horizontale Druckbewegung in eine Druckbewegung von oben auf das Zapfventil umgesetzt.

Das Betätigungselement ist oberhalb eines Getränkeauslasses des Zapfventils angeordnet, so dass ungehindert vom Betätigungselement ein Becher unter dem Zapfventil positioniert und intuitiv der darüber befindliche Knopf zum Zapfen gedrückt werden kann. Das Getränk fließt beim Zapfen durch einen unten am Zapfventil angeordneten Auslass und durch eine

Öffnung im Gehäuse hindurch. Vorzugsweise berührt weder der Auslass noch der aus dem Auslass austretende Getränkestrahl den Rand der Öffnung. Das Getränk kann somit direkt aus dem Zapfventil in einen Becher oder in ein anderes Behältnis fließen. Ein Reinigungsbedarf für ansonsten zwischengeschaltete Leitungen entfällt somit.

Dank der Anordnung des Betätigungsmittels vollständig innerhalb des Gehäuses muss im Gehäuse nur eine vergleichsweise kleine Öffnung für das Betätigungsmittel zum Betätigen des Zapfventils vorgesehen sein. Für das vorzugsweise thermisch isolierend ausgebildete Gehäuse wird somit eine bessere Isolationswirkung erreicht.

Unter der Anordnung des Betätigungselementes vor dem Kontaktbereich ist vorliegend eine Anordnung zu verstehen, bei der das Betätigungselement gegenüber dem Kontaktbereich auf der Seite des Zapfventils zumindest in horizontaler Richtung von der Beutel-im-Karton-Verpackung in Richtung des Gehäuses verschoben ist. Betrachtet wird die Zapfvorrichtung dabei in zapfbereiter, insbesondere horizontaler, Ausrichtung und von einer Vorderseite, an der das Zapfventil mittels des Betätigungselementes betätigt werden kann. Eine entsprechende Betrachtung liegt allen weiteren Angaben zugrunde, die eine Anordnung eines Teiles vor oder hinter einem anderen Teil betreffen.

Vorzugsweise weist das Ventilaufnahmelager Auflagerflächen für seitlich auskragende Flügel des Zapfventils auf. Die Flügel dienen bei einem ersten Typ des Zapfventils zum Auslösen des Zapfvorganges durch Anheben der Flügel gegenüber einem Ventilkörper des Zapfventils. Ein bekanntes Zapfventil des ersten Typs ist unter den Namen "Vitop"-Zapfventil bekannt. Die Erfindung ist gemäß einer ersten Ausführungsform des Betätigungsmittels an das Zapfventils des ersten Typs, also an das "Vitop"-Zapfventil oder bauähnliche Zapfventile angepasst. Gemäß einer zweiten Ausführungsform des Betätigungsmittels ist das Betätigungsmittel an ein Zapfventil eines zweiten Typs angepasst, bei dem die Flügel fest mit dem Gehäusekörper des Zapfventils verbunden sind und lediglich der Auflage dienen. Ein Zapfventil des zweiten Typs ist als "Rapak"-Zapfventil bekannt. Von der erfindungsgemäßen Zapfvorrichtung können jedoch auch etwaige bauähnliche Zapfventile betätigt werden.

Das Betätigungsmittel ist vorzugsweise zur Betätigung des Zapfventils durch Drücken von oben auf bestimmte Bereiche des Zapfventils ausgebildet. Bei einem Zapfventil des ersten Typs wird dabei der gesamte Gehäusekörper nach unten gedrückt, so dass die auf dem Ventilaufnahmelager auflagernden Flügel eine Relativbewegung nach oben vollziehen und dadurch das Zapfventil öffnen. Das Zapfventil wird dabei vorzugsweise in Führungskanälen des Ventilaufnahmelagers geführt. Beim zweiten Typ des Zapfventils wird hingegen das Zapfventil durch Drücken auf einen oberen zentralen Bereich geöffnet, wobei der mit den Flügeln fest verbundene Ventilkörper unverändert seine Position beibehält.

Vorzugsweise ist die Schwenkachse in horizontaler Richtung oder in einer Richtung senkrecht zur Ausflussrichtung aus dem Zapfventil vor einer Projektion des Zapfventils auf eine horizontale oder senkrecht zur Ausflussrichtung angeordnete Projektionsebene angeordnet, wenn das Betätigungsmittel mit dem Zapfventil in Kontakt steht. Dadurch wird ein horizontales Drücken gegen den Hebelarm in ein Drücken von oben auf die bestimmten Bereiche des Zapfventils umgesetzt.

Gemäß einer bevorzugten Ausführungsform ist die Schwenkachse in horizontaler Richtung oder in einer Richtung senkrecht zur Ausflussrichtung aus dem Zapfventil vor einer Projektion des Kontaktbereiches auf eine horizontale oder senkrecht zur Ausflussrichtung angeordnete Projektionsebene angeordnet, wenn das Betätigungsmittel mit dem Zapfventil in Kontakt steht. Dadurch wird eine vorteilhafte Hebelwirkung erreicht und eine Stabilisierung des Betätigungsmittels möglich, wenn im hinteren Bereich eine Führung des Betätigungsmittels erfolgt.

Gemäß einer vorteilhaften Ausführungsform ist das Kontaktelement, insbesondere mittels wenigstens einer Haltenut, verschiebbar am Hebelarm gehalten. Vorzugsweise weist das Betätigungsmittel einen Betätigungsabschnitt auf, der an seinem vorderen Ende mittels der Schwenkachse am Ventilaufnahmelager angelenkt ist und von dessen hinteren Ende ausgehend sich der Hebelarm aufwärts erstreckt, wenn das Betätigungsmittel mittels des Betätigungsabschnittes mit dem Zapfventil in Kontakt steht. Das Betätigungsmittel ist somit nach Art eines Winkelkörpers ausgebildet mit dem im Wesentlichen horizontal angeordneten Betätigungsabschnitt und dem im Wesentlichen vertikal oder aufwärts angeordneten Hebelarm.

Gemäß einer besonders bevorzugten Ausführungsform weist das Betätigungsmittel ein am Hebelarm verstellbar gehaltenes Kontaktelement zur Bereitstellung des Kontaktbereiches auf. Das Kontaktelement kann eine Betriebsposition einnehmen, in der die Betätigungseinrichtung mittels des Betätigungselementes betätigbar ist, und kann eine Sperrposition einnehmen, in der die Betätigungseinrichtung gegen eine Betätigung durch das Betätigungsmittel gesperrt ist. Dadurch kann eingestellt werden, ob ein Zapfen mittels des Betätigungselementes möglich ist oder nicht. Die Bereitstellung eines Getränkes kann somit zeitlich begrenzt werden, indem das Kontaktelement von der Betriebsposition in die Sperrposition gebracht wird. Dadurch, dass das Betätigungsmittel vollständig innerhalb des Gehäuses angeordnet ist, kann das Kontaktelement nicht unbefugt von der Sperrposition in die Betriebsposition gebracht werden. Ein unbefugter Zugang zum Inneren des Gehäuses wird vorzugsweise durch ein Schloss unterbunden, mittels dem eine Zugangstür des Gehäuses gegen ein Öffnen verriegelt werden kann.

Gemäß einer besonders bevorzugten Ausführungsform weist der Hebelarm eine Öffnung auf, durch die das Betätigungselement hindurchgreift, wenn das Betätigungsmittel mit dem Zapfventil in Kontakt steht und das Kontaktelement sich in der Sperrposition befindet und das Betätigungselement betätigt ist. Das Betätigungselement greift somit bei einer Betätigung ins Leere, so dass das Betätigungsmittel nicht betätigt werden kann.

Gemäß einer vorteilhaften Ausführungsform ist das Kontaktelement, insbesondere mittels wenigstens einer Haltenut, verschiebbar am Hebelarm gehalten. Vorzugsweise weist der Hebelarm wenigstens eine Haltenut auf, in der das Kontaktelement verschiebbar gehalten ist. Insbesondere sind zwei Haltenuten am Hebelarm vorgesehen. Die Verschiebbarkeit des Kontaktelements stellt eine vorteilhafte Möglichkeit dar, die Öffnung des Hebelarmes auf einfache Weise freizugeben oder zu verschließen und zugleich das Kontaktelement sicher zu halten.

Gemäß einer bevorzugten Ausführungsform weist das Betätigungsmittel wenigstens ein Führungselement am Hebelarm auf. Das Ventilaufnahmelager weist gemäß dieser Ausführungsform wenigstens eine Führungsnut auf, die eine seitliche Führung für das Führungselement beim Betätigen des Zapfventils mittels der Betätigungseinrichtung bereitstellt. Vorzugsweise sind zwei Führungselemente und zwei Führungsnuten vorgesehen. Dank des in der Führungsnut geführten Führungselementes wird das Betätigungsmittel beim Betätigen mittels des Betätigungselementes sicher geführt, so dass einem Verbiegen oder Verkanten des Betätigungsmittels entgegen gewirkt ist.

Besonders bevorzugt weist die Betätigungseinrichtung eine das Führungselement in der Führungsnut haltende und vorzugsweise hörbar einrastende Clipverbindung zur Arretierung des Zapfventils an der Betätigungseinrichtung auf. Das Zapfventil kann auf diese Weise werkzeuglos und sicher in die Betätigungseinrichtung eingespannt werden. Das Führungselement rastet hörbar in die Führungsnut ein und kann nachfolgend nicht selbsttätig seine Führung verlassen. Zum Lösen der Clipverbindung reicht es aus, das Führungselement bzw. die Führungselemente mit geringem Kraftaufwand in Richtung der Drehachse zu drücken, um das Betätigungsmittel gegenüber dem Ventilaufnahmelager abklappen zu können.

Gemäß einer vorteilhaften Ausführungsform weist das Betätigungselement einen entlang seiner Längsachse im Gehäuse verschiebbar gelagerten Stößel auf. Dadurch ist eine robuste Übertragung einer Betätigung durch Drücken gegen das Betätigungselement von außerhalb des Gehäuses in den Gehäuseinnenraum gegeben. Ferner ist somit kein oder allenfalls ein geringer Spalt vorhanden, durch den ein Wärmeaustausch zwischen dem Gehäuseinnenraum und der Umgebung des Gehäuses erfolgen könnte.

Gemäß einer vorteilhaften Ausführungsform weist das Betätigungselement an seinem mit dem Betätigungsmittel im Kontaktbereich kontaktierbaren Ende eine Einstellschraube zum Einstellen der Länge des Betätigungselementes auf. Insbesondere ist die Spitze des Stößels durch die Einstellschraube gebildet, deren Drehachse in Längsrichtung des Stößels verläuft. Dank der Einstellschraube kann auf einfache Weise und genau eingestellt werden, wie weit das Betätigungselement zum Auslösen eines Zapfvorganges betätigt werden muss.

Vorzugsweise weist das Betätigungselement eine Rückstellfeder auf, so dass nach einem Betätigungsvorgang des Betätigungselementes das Zapfventil schließen kann, ohne aktiv das Betätigungselement in seiner Ausgangsposition zurückdrücken zu müssen.

Die Betätigungseinrichtung ist vorzugsweise an einer Halterung befestigt. Die Halterung ist vorzugsweise ein gegenüber der Betätigungseinrichtung separates Bauteil. Alternativ ist die Halterung einteilig mit der Betätigungseinrichtung ausgebildet.

Gemäß einer bevorzugten Ausführungsform ist die Betätigungseinrichtung als ein an das jeweilige Zapfventil angepasster, austauschbarer Einsatz ausgebildet. Insbesondere ist die Betätigungseinrichtung lösbar an der separaten Halterung befestigt. Der jeweilige Einsatz ist speziell an den ersten Typ oder den zweiten Typ des Zapfventils oder einen anderen Typ des Zapfventils angepasst. Die Zapfvorrichtung ist durch die Möglichkeit, die Betätigungseinrichtung zu wechseln, zum Zapfen von Flüssigkeiten aus Beutel-im-Karton-Verpackungen mit unterschiedlich ausgebildeten Zapfventilen geeignet. Für den Wechsel zu einer Beutel-im-Karton-Verpackung mit einem Zapfventil eines anderen Typs muss lediglich die Betätigungseinrichtung ausgetauscht werden. Die Betätigungseinrichtung besteht vorzugsweise aus dem Ventilaufnahmelager, dem Betätigungsmittel und der Schwenkachse. Die Schwenkachse ist entweder gegenständlich als separates Bauteil ausgebildet oder durch eine spezielle Ausgestaltung des Ventilaufnahmelagers und/oder des Betätigungsmittels gegeben.

Die Halterung weist bevorzugt eine vordere Anlagefläche auf, gegen die sich die austauschbare Betätigungseinrichtung, insbesondere das Ventilaufnahmelager, abstützen kann. Die Anlagefläche ist insbesondere vertikal ausgerichtet. Dank der Anlagefläche ist das Ventilaufnahmelager gegen ein, insbesondere horizontales, Verschieben relativ zur Halterung auch bei einer Betätigung durch das Betätigungsmittel gesichert.

Gemäß einer vorteilhaften Ausführungsform ist die Halterung, insbesondere zum Wechseln der Beutel-im-Karton-Verpackung, herunterklappbar an einem festen Teil angelenkt. Vorzugsweise wird die Halterung mittels eines Hakens in seiner hochgeklappten Stellung am festen Teil arretiert. Zum Herunterklappen wird die Halterung angehoben und dann nach vorne heruntergeklappt.

Der feste Teil ist vorzugsweise fest, beispielsweise mittels einer Schraubverbindung, im Gehäuse positioniert. Insbesondere ist der feste Teil an einer Ablage befestigt, auf welcher die Beutel-im-Karton-Verpackung im zapfbereiten Zustand aufliegt.

Gemäß einer zur herunterklappbaren Ausführung alternativen Ausführungsform ist die Halterung an einer Kassette zur Aufnahme der Beutel-im-Karton-Verpackung befestigt. Die Kassette ist vorzugsweise zur Aufnahme unterschiedlicher, insbesondere unterschiedlich großer, Beutel-im-Karton-Verpackungen geeignet. Die jeweilige Beutel-im-Karton-Verpackung kann außerhalb des Gehäuses in die Kassette eingelegt werden. Auch die Betätigungseinrichtung kann bereits zapfbereit am Zapfventil positioniert werden. Eine Tür im Gehäuse braucht daher nur noch für kurze Zeit zum Einlegen der Kassette geöffnet zu werden, so dass ein Einlegen der Kassette oder ein Wechseln von Kassetten in kurzer Zeit möglich ist. Vorzugsweise ist die Halterung dabei zum Einhängen in den festen Teil ausgebildet.

Weitere Ausführungsformen ergeben sich aus den Ansprüchen sowie aus den Ausführungsbeispielen, die anhand der beigefügten Zeichnungen erläutert werden. In den Zeichnungen zeigen:
- Fig. 1:: einen geschnittenen Ausschnitt einer erfindungsgemäßen Zapfvorrichtung gemäß einem Ausführungsbeispiel der Erfindung in perspektivischer Darstellung;
- Fig. 2:: die Betätigungseinrichtung der Zapfvorrichtung des Ausführungsbeispiels von Fig. 1 in perspektivischer Darstellung;
- Fig. 3:: eine Halterung mit der daran befestigten Betätigungseinrichtung von Fig. 2 in perspektivischer Darstellung;
- Fig. 4:: die Zapfvorrichtung des Ausführungsbeispiels von Fig. 1 in perspektivischer Darstellung; und
- Fig. 5:: eine Kassette mit daran befestigter Halterung gemäß einem weiteren Ausführungsbeispiel der Erfindung und der in der Halterung gehaltenen Betätigungseinrichtung von Fig. 2 in perspektivischer Darstellung.

Fig. 1 zeigt eine Zapfvorrichtung 1 für eine Beutel-im-Karton-Verpackung 2, die einen Karton 3, einen im Karton 3 gehaltenen Beutel 4 und ein mit dem Beutel 4 verbundenes Zapfventil 5 zum Zapfen von Flüssigkeit 6 aus dem Beutel 4 oder aus der Beutel-im-Karton-Verpackung 2 aufweist. Das Zapfventil 5 weist einen Grundkörper 7 und seitlich auskragende Flügel 8 auf, die im gezeigten Ausführungsbeispiel relativ zum Grundkörper 7 nach oben bewegt werden müssen, um einen Teil der Flüssigkeit 6 durch einen Auslass 9 des Zapfventils 5 ausströmen zu lassen. Das Zapfventil 5 ist hier ein sogenanntes "Vitop"-Zapfventil oder ein bauähnliches Zapfventil. Alternativ zum gezeigten Ausführungsbeispiel kann die Beutel-im-Karton-Verpackung 2 jedoch auch ein sogenanntes "Rapak"-Zapfventil oder ein bauähnliches Zapfventil aufweisen, bei welchem die Flügel 8 fest mit dem Grundkörper 7 verbunden sind und bei welchem ein bestimmter Bereich gegenüber dem Grundkörper 7 heruntergedrückt werden muss, um das Zapfventil zu betätigen.

Auch das dargestellte Zapfventil 5 wird erfindungsgemäß durch Druck auf einen bestimmten Bereich des Zapfventils 5 betätigt. Dabei wird jedoch der gesamte Grundkörper 7 des Zapfventils 5 gegenüber den Flügeln 8 heruntergedrückt.

Zum Betätigen des Zapfventils 5 weist die Zapfvorrichtung 1 eine Betätigungseinrichtung 10 auf, die vollständig innerhalb eines Gehäuses 11, insbesondere hinter einer Tür des Gehäuses 11, angeordnet ist. Das Gehäuse 11 ist thermisch isolierend ausgebildet und umgibt ebenfalls die Beutel-im-Karton-Verpackung 2, die zusammen mit der darin befindlichen Flüssigkeit 6 mittels einer nicht dargestellten Kühlung gekühlt wird.

Die Zapfvorrichtung 1 weist eine Halterung 12 auf, an der die Betätigungseinrichtung 10 austauschbar befestigt ist. Insbesondere kann die Betätigungseinrichtung 10 somit schnell gegen eine Betätigungseinrichtung ausgetauscht werden, die beispielsweise an die Aufnahme eines "Rapak"-Zapfventils angepasst ist. Die Halterung 12 ist beispielsweise ein Blech.

Die Betätigungseinrichtung 10 weist ein Ventilaufnahmelager 13 auf, das als Auflage für die Flügel 8 dient und Führungskanäle 13a zur Führung des Zapfventils bereitstellt. Weiter weist die Betätigungseinrichtung 10 ein winkelartig ausgebildetes Betätigungsmittel 14 sowie eine Schwenkachse 15 auf, mittels der das Betätigungsmittel 14 vor dem Zapfventil 5 verschwenkbar angelenkt ist. Die Schwenkachse 15 besteht vorzugsweise aus Metall, wohingegen das einteilig ausgebildete Ventilaufnahmelager 13 und das Betätigungsmittel 14 jeweils aus Kunststoff bestehen.

Das Betätigungsmittel 14 weist einen Betätigungsabschnitt 16 und einen der Schwenkachse 15 gegenüberliegend angeordneten aufwärts gerichteten Hebelarm 17 sowie ein am Hebelarm 17 verschiebbar gehaltenes Kontaktelement 18 auf. Das Kontaktelement 18 ist in Haltenuten 19 verschiebbar gehalten und in Fig. 1 in einer Betriebsposition 20 dargestellt, in der das Kontaktelement 18 einen Kontaktbereich 21 zur Betätigung durch ein Betätigungselement 22 bereitstellt. Das Betätigungselement 22 ist vor dem Kontaktbereich 21 im Bereich des Gehäuses 11 angeordnet und reicht mit einem Stößel 23 durch das Gehäuse 11 hindurch. An der äußeren Vorderseite des Gehäuses 11 weist das Betätigungselement 22 einen Druckknopf 24 mit einer in der Darstellung gemäß Fig. 1 nicht sichtbaren, innenliegenden Rückstellfeder auf. An der den Druckknopf 24 gegenüberliegenden Seite weist das Betätigungselement 22 eine in den Stößel 23 geschraubte Verstellschraube 25 auf, mittels welcher die Länge des Betätigungselementes 22 und damit der Weg eingestellt werden kann, den der Druckknopf 24 zum Betätigen des Zapfventils 5 gedrückt werden muss.

Das Betätigungsmittel 14 weist Führungselemente 26 auf, die einteilig mit dem Betätigungsabschnitt 16 und dem Hebelarm 17 vorzugsweise aus Kunststoff ausgebildet sind. Das Ventilaufnahmelager 13 weist Führungsnuten 27 zur Führung der Führungselemente 26 auf. Ferner sind die Führungselemente 26 und die Führungsnuten 27 derart ausgebildet und zueinander angeordnet, dass sich eine Clipverbindung 28 ergibt, mittels der die Führungselemente 26 in den Führungsnuten 27 einrasten können. In der Darstellung gemäß Fig. 1 sind die Führungselemente 26 in den Führungsnuten 27 eingerastet so dass das Zapfventil 5 sicher zwischen dem Ventilaufnahmelager 13 und dem Betätigungsmittel 14 gehalten ist.

Zum Zapfen von Flüssigkeit aus der Beutel-im-Karton-Verpackung 2 wird der Druckknopf 24 betätigt, so dass das Betätigungselement 22 mit der Einstellschraube 25 gegen das Kontaktelement 18 drückt. Die horizontale Bewegung des Betätigungselementes 22 wird durch Kippen des Betätigungsmittels 16 in eine im Wesentlichen vertikale Bewegung umgesetzt, mit der der Betätigungsabschnitt 16 auf bestimmte Bereiche des Zapfventils 5 drückt und damit das Zapfventil 5 betätigt.

Die Zapfvorrichtung 1 kann gegen eine Betätigung durch das Betätigungselement 22 und damit gegen ein ungewolltes Zapfen gesperrt werden, indem das Kontaktelement 18 in den Haltenuten 19 in eine in Fig. 2 dargestellte Sperrposition 29 verschoben wird, in welcher der Hebelarm 17 im Kontaktbereich 21 eine Öffnung 30 aufweist und ein Kontakt des Betätigungselementes 22 mit dem Betätigungsmittel 14 somit nicht möglich ist. Bei Betätigung des Betätigungselementes 22 greift der Stößel 23 durch die Öffnung 30 hindurch.

In Fig. 2 ist die Betätigungseinrichtung 10 isoliert von weiteren Teilen der Zapfvorrichtung 1 dargestellt. Gleiche Bezugszahlen in den Figuren bezeichnen gleiche Teile. Die Betätigungseinrichtung 10 weist Vorsprünge 31 auf, die in zwei Reihen übereinander angeordnet sind, um zur Befestigung der Betätigungseinrichtung 10 an der Halterung 12 oben und unten die Halterung 12 umgreifen zu können und die Betätigungseinrichtung 10 somit in vertikaler Richtung an der Halterung 12 zu fixieren.

Fig. 3 zeigt die entsprechend an der Halterung 12 fixierte Betätigungseinrichtung 10 mit gegenüber dem Ventilaufnahmelager 13 heruntergeklappten Betätigungsmittel 14, das somit nicht mittels der Clipverbindung 28 am Ventilaufnahmelager 13 arretiert ist. Die Halterung 12 ist an einem festen Teil 32 herunterklappbar angelenkt und mittels eines Hakens 34 gegen ein unbeabsichtigtes Herunterklappen gesichert. Zum Herunterklappen der Halterung 12 muss die Halterung 12 zunächst leicht angehoben werden, so dass der Haken 34 vom festen Teil 32 gelöst wird.

Am vorderen Ende der Halterung 12 weist die Halterung 12 eine aufwärts gerichtete oder vertikale Anlagefläche 34a für das Ventilaufnahmelager 13 auf, die Kräfte von der Betätigungseinrichtung 10 aufnehmen kann. Ein vorderer, zur Schwenkachse 15 führender Abschnitt des Ventilaufnahmelagers 13 liegt vor der Anlagefläche 34a an der Anlagefläche 34a an. Eine seitlich nach unten abgewinkelte Stützfläche 34b auf jeder Seite der Halterung 12 trägt zur Verwindungssteifigkeit der Halterung 12 bei einem Zapfvorgang oder bei einem Druck von oben auf das Zapfventil 5 bei. Der Stößel 23 kann daher mit geringen Toleranzen durch das Gehäuse 11 geführt sein, so dass Kälteverluste durch etwaige Lücken im Gehäuse 11 minimiert sind.

Fig. 4 zeigt die Zapfvorrichtung 1 mit zwei nebeneinander im Gehäuse 11 montierten festen Teilen 32. Am linken festen Teil 32 ist die Halterung 12 angelenkt, jedoch nicht mittels des Hakens 34 eingehängt, sondern heruntergeklappt. Die Beutel-im-Karton-Verpackung 2 ist ebenfalls auf der linken Seite mit leichtem Gefälle nach vorne im Gehäuse 11 angeordnet. Rechts neben der Beutel-im-Karton-Verpackung 2 ist Platz für eine weitere Beutel-im-Karton-Verpackung, so dass die Zapfvorrichtung 1 zwei nebeneinander angeordnete Zapfstellen zur Verfügung stellen kann. Die Zapfvorrichtung 1 ist darüber hinaus für eine mittige Anordnung der Beutel-im-Karton-Verpackung 2 und der dazugehörigen Zapfstelle ausgerüstet. Insbesondere sind zu den drei möglichen Anordnungen der Beutel-im-Karton-Verpackung 2 drei korrespondierende Durchbrüche für Stößel von Betätigungselementen in der Tür des Gehäuses 11 vorgesehen. Somit kann entweder eine Beutel-im-Karton-Verpackung mit insbesondere 20 Liter Fassungsvolumen oder es können bis zu zwei Beutel-im-Karton-Verpackungen 2 mit insbesondere 10 Liter Fassungsvolumen oder bis zu drei Beutel-im-Karton-Verpackungen mit insbesondere 3 oder 5 Liter Fassungsvolumen innerhalb des Gehäuses 11 angeordnet und einer Zapfstelle zugeordnet werden.

Zum Wechseln der Beutel-im-Karton-Verpackung 2 wird die Zapfvorrichtung 1 in die in Fig. 4 dargestellte Anordnung gebracht. Nachfolgend wird die Halterung 12 zum Zapfventil 5 hochgeklappt und eventuell leicht angehoben, um den Haken 34 am festen Teil 32 einrasten zu lassen und damit die Halterung 12 zu fixieren. Anschließend wird das Betätigungsmittel 14 verschwenkt oder heruntergeklappt, bis die Clipverbindung 27 einrastet. Bei geöffneter Tür sind ferner Bedienelemente zum Einstellen der innerhalb des Gehäuses 11 gewünschten Temperatur zugänglich. Zum Verriegeln der geschlossenen Tür des Gehäuses 11 ist am Gehäuse 11 ein Schloss 35 vorgesehen.

Fig. 5 zeigt eine Kassette 36, die zur Aufnahme unterschiedlich großer Beutel-im-Karton-Verpackungen, insbesondere für bis zu 3 oder 5 oder 10 oder 20 Liter Fassungsvolumen, geeignet ist. Fest mit der Kassette 36 verbunden ist eine Halterung 12', die im Gegensatz zur Halterung 12 der Fig. 1, 3 und 4 nicht heruntergeklappt werden kann, ansonsten jedoch der Halterung 12 gleicht. Die Betätigungseinrichtung 10 ist identisch, wie zuvor für die Halterung 12 beschrieben, an der Halterung 12' befestigt. Insbesondere kann die Betätigungseinrichtung 10 werkzeuglos von der Halterung 12' abgezogen und durch eine andere Betätigungseinrichtung ersetzt werden. Die Beutel-im-Karton-Verpackung 2 kann außerhalb der Zapfvorrichtung 1 in die Kassette 36 eingelegt werden, wobei das Zapfventil 5 von oben in die Führungskanäle 13a des Ventilaufnahmelagers 13 eingeführt wird. Die endgültige Fixierung erfolgt durch Herunterklappen des Betätigungsmittels 14 bis die Clipverbindung 28 einrastet.

## Patentansprüche

1. Zapfvorrichtung für wenigstens eine mit einem Zapfventil (5) ausgerüstete Beutel-im-Karton-Verpackung (2), mit einem Gehäuse (11) zur Aufnahme der Beutel-im-Karton-Verpackung (2) und mit einer mit dem Zapfventil (5) korrespondierenden Betätigungseinrichtung (10), die zumindest ein Ventilaufnahmelager (13) aufweist und die zumindest ein Betätigungsmittel (14) zur Betätigung des Zapfventils (5) aufweist, wobei das Betätigungsmittel (14) mittels einer Schwenkachse (15) am Ventilaufnahmelager (13) angelenkt ist und einen aufwärts gerichteten Hebelarm (17) aufweist,
**dadurch gekennzeichnet,**
**dass** das Betätigungsmittel (14) vollständig innerhalb des Gehäuses (11) angeordnet ist und dass vor einem Kontaktbereich (21), der sich oberhalb der Schwenkachse (15) am Hebelarm (17) befindet, ein durch das Gehäuse (11) hindurchreichendes und zur Betätigung des Zapfventils (5) mittels des Betätigungsmittels (14) im Kontaktbereich (21) am Hebelarm (17) angreifendes und von außerhalb des Gehäuses (11) manuell betätigbares Betätigungselement (22) angeordnet ist.

2. Zapfvorrichtung nach Anspruch 1, **dadurch gekennzeichnet, dass** die Schwenkachse (15) in horizontaler Richtung vor einer Projektion des Kontaktbereiches (21) auf eine horizontale Projektionsebene angeordnet ist, wenn das Betätigungsmittel (14) mit dem Zapfventil (5) in Kontakt steht.

3. Zapfvorrichtung nach Anspruch 1 oder 2, **dadurch gekennzeichnet, dass** das Betätigungsmittel (14) einen Betätigungsabschnitt (16) aufweist, der an seinem vorderen Ende mittels der Schwenkachse (15) am Ventilaufnahmelager (13) angelenkt ist und von dessen hinteren Ende ausgehend sich der Hebelarm (17) aufwärts erstreckt, wenn das Betätigungsmittel (14) mittels des Betätigungsabschnittes (16) mit dem Zapfventil (5) in Kontakt steht.

4. Zapfvorrichtung nach einem der vorherigen Ansprüche, **dadurch gekennzeichnet, dass** das Betätigungsmittel (14) ein am Hebelarm (17) verstellbar gehaltenes Kontaktelement (18) zur Bereitstellung des Kontaktbereiches (21) aufweist, welches eine Betriebsposition (20) einnehmen kann, in der die Betätigungseinrichtung (10) mittels des Betätigungselementes (22) betätigbar ist, und welches eine Sperrposition (29) einnehmen kann, in der die Betätigungseinrichtung (10) gegen eine Betätigung durch das Betätigungsmittel (14) gesperrt ist.

5. Zapfvorrichtung nach Anspruch 4, **dadurch gekennzeichnet, dass** der Hebelarm (17) eine Öffnung (30) aufweist, durch die das Betätigungselement (22) hindurchgreift, wenn das Betätigungsmittel (14) mit dem Zapfventil (5) in Kontakt steht, das Kontaktelement (18) sich in der Sperrposition (29) befindet und das Betätigungselement (22) betätigt ist.

6. Zapfvorrichtung nach Anspruch 4 oder 5, **dadurch gekennzeichnet, dass** der Hebelarm (17) wenigstens eine Haltenut (19) aufweist, in der das Kontaktelement (18) verschiebbar gehalten ist.

7. Zapfvorrichtung nach einem der vorherigen Ansprüche, **dadurch gekennzeichnet, dass** das Betätigungsmittel (14) wenigstens ein Führungselement (26) am Hebelarm (17) aufweist und dass das Ventilaufnahmelager (13) wenigstens eine Führungsnut (27) aufweist, die eine seitliche Führung für das Führungselement (26) beim Betätigen des Zapfventils (5) mittels der Betätigungseinrichtung (10) bereitstellt.

8. Zapfvorrichtung nach Anspruch 7, **dadurch gekennzeichnet, dass** die Betätigungseinrichtung (10) eine das Führungselement (26) in der Führungsnut (27) haltende Clipverbindung (28) zur Arretierung des Zapfventils (5) an der Betätigungseinrichtung (10) aufweist.

9. Zapfvorrichtung nach einem der vorherigen Ansprüche, **dadurch gekennzeichnet, dass** das Betätigungselement (22) einen entlang seiner Längsachse im Gehäuse (11) verschiebbar gelagerten Stößel (23) aufweist.

10. Zapfvorrichtung nach einem der vorherigen Ansprüche, **dadurch gekennzeichnet, dass** das Betätigungselement (22) an seinem mit dem Betätigungsmittel (14) im Kontaktbereich (21) kontaktierbaren Ende eine Einstellschraube (25) zum Einstellen der Länge des Betätigungselementes (22) aufweist.

11. Zapfvorrichtung nach einem der vorherigen Ansprüche, **dadurch gekennzeichnet, dass** die Betätigungseinrichtung (10) an einer separaten Halterung (12, 12') befestigt ist oder einteilig mit einer Halterung (12, 12') ausgebildet ist.

12. Zapfvorrichtung nach Anspruch 11, **dadurch gekennzeichnet, dass** die Betätigungseinrichtung (10) als ein an das jeweilige Zapfventil (5) angepasster, austauschbarer Einsatz ausgebildet ist, der aus dem Ventilaufnahmelager (13), dem Betätigungsmittel (14) und der Schwenkachse (15) besteht und lösbar an der separaten Halterung (12, 12') befestigt ist.

13. Zapfvorrichtung nach Anspruch 11 oder 12, **dadurch gekennzeichnet, dass** die Halterung (12, 12') eine vordere Anlagefläche (34a) aufweist, gegen die sich die austauschbare Betätigungseinrichtung (10) abstützen kann.

14. Zapfvorrichtung nach einem der Ansprüche 11 bis 13, **dadurch gekennzeichnet, dass** die Halterung (12) herunterklappbar an einem festen Teil (32) angelenkt ist.

15. Zapfvorrichtung nach einem der Ansprüche 11 bis 14, **dadurch gekennzeichnet, dass** die Halterung (12') an einer Kassette (36) zur Aufnahme der Beutel-im-Karton-Verpackung (2) befestigt ist.

16. Betätigungseinrichtung für eine Zapfvorrichtung (1) nach einem der vorherigen Ansprüche,
wobei die Betätigungseinrichtung (10) mit dem Zapfventil (5) einer Beutel-im-Karton-Verpackung (2) korrespondierend ausgebildet ist und dabei das zumindest eine Ventilaufnahmelager (13) aufweist und das zumindest eine Betätigungsmittel (14) zur Betätigung des Zapfventils (5) aufweist,
wobei das Betätigungsmittel (14) mittels der Schwenkachse (15) am Ventilaufnahmelager (13) angelenkt ist und den aufwärts gerichteten Hebelarm (17) aufweist,
wobei sich der Kontaktbereich (21) für ein manuell betätigbares Betätigungselement (22) zur Betätigung des Zapfventils (5) oberhalb der Schwenkachse (15) am Hebelarm (17) befindet und
wobei das Betätigungsmittel (14) einen Betätigungsabschnitt (16) aufweist, der an seinem vorderen Ende mittels der Schwenkachse (15) am Ventilaufnahmelager (13) angelenkt ist und von dessen hinteren Ende ausgehend sich der Hebelarm (17) aufwärts erstreckt, wenn das Betätigungsmittel (14) mittels des Betätigungsabschnittes (16) mit dem Zapfventil (5) in Kontakt steht.

17. Kassette zur Aufnahme einer Beutel-im-Karton-Verpackung (2) mit an der Kassette befestigter Halterung (12') für eine Zapfvorrichtung (1) nach Anspruch 15 in Kombination mit einer Betätigungseinrichtung (10) nach Anspruch 16,
wobei entweder
a) die Halterung (12') dazu ausgebildet ist, dass die Betätigungseinrichtung (10) der Zapfvorrichtung (1) als separat von der Halterung (12') ausgebildeter und austauschbarer Einsatz lösbar an der Halterung (12') befestigt werden kann,
oder
b) die Halterung (12') einteilig mit der Betätigungseinrichtung (10) ausgebildet ist.

## Claims

1. A tapping device for at least one bag-in-box package (2) equipped with a tapping valve (5), having a housing (11) for accommodating the bag-in-box package (2) and having an actuating apparatus (10) corresponding with the tapping valve (5), which actuating apparatus (10) has at least one valve-mounting bearing (13) and which actuating apparatus (10) has at least one actuating means (14) for actuating the tapping valve (5), wherein the actuating means (14) is linked by means of a pivot axis (15) on the valve-mounting bearing (13) and has an upwardly directed lever arm (17),
**characterised in that**
the actuating means (14) is arranged completely inside the housing (11) and **in that** an actuating element (22), which reaches through the housing (11) and acts on the lever arm (17) by means of the actuating means (14) in a contact region (21) for actuating the tapping valve (5) and can be actuated manually from outside the housing (11), is arranged upstream of the contact region (21), which is located above the pivot axis (15) on the lever arm (17).

2. The tapping device according to Claim 1, **characterised in that** the pivot axis (15) is arranged in the horizontal direction upstream of a projection of the contact region (21) onto a horizontal projection plane, when the actuating means (14) is in contact with the tapping valve (5).

3. The tapping device according to Claim 1 or 2, **characterised in that** the actuating means (14) has an actuating section (16), which is linked at its front end on the valve-mounting bearing (13) by means of the pivot axis (15) and, starting from the rear end of the actuating section (16), the lever arm (17) extends upwards when the actuating means (14) is in contact with the tapping valve (5) by means of the actuating section (16).

4. The tapping device according to one of the preceding claims, **characterised in that** the actuating means (14) has a contact element (18), which is held adjustably on the lever arm (17), for providing the contact region (21), which contact element can assume an operating position (20), in which the actuating apparatus (10) can be actuated by means of the actuating element (22), and which contact element can assume a locked position (29), in which the actuating apparatus (10) is locked against actuation by means of the actuating means (14).

5. The tapping device according to Claim 4, **characterised in that** the lever arm (17) has an opening (30), through which the actuating element (22) engages when the actuating means (14) is in contact with the tapping valve (5), the contact element (18) is in the locked position (29) and the actuating element (22) is actuated.

6. The tapping device according to Claim 4 or 5, **characterised in that** the lever arm (17) has at least one retaining groove (19), in which the contact element (18) is displaceably held.

7. The tapping device according to one of the preceding claims, **characterised in that** the actuating means (14) has at least one guide element (26) on the lever arm (17) and **in that** the valve-mounting bearing (13) has at least one guide groove (27), which provides a lateral guide for the guide element (26) when actuating the tapping valve (5) by means of the actuating apparatus (10).

8. The tapping device according to Claim 7, **characterised in that** the actuating apparatus (10) has a clip connection (28), holding the guide element (26) in the guide groove (27), for arresting the tapping valve (5) on the actuating apparatus (10).

9. The tapping device according to one of the preceding claims, **characterised in that** the actuating element (22) has a tappet (23) mounted displaceably in the housing (11) along the longitudinal axis of the actuating element (22).

10. The tapping device according to one of the preceding claims, **characterised in that** the actuating element (22) has, at its end which can be contacted in the contact region (21) by way of the actuating means (14), a setting screw (25) for setting the length of the actuating element (22).

11. The tapping device according to one of the preceding claims, **characterised in that** the actuating apparatus (10) is fastened on a separate holder (12, 12') or is constructed in one piece with a holder (12, 12').

12. The tapping device according to Claim 11, **characterised in that** the actuating apparatus (10) is constructed as a replaceable insert adapted to the respective tapping valve (5), which insert consists of the valve-mounting bearing (13), the actuating means (14) and the pivot axis (15) and is fastened releasably on the separate holder (12, 12').

13. The tapping device according to Claim 11 or 12, **characterised in that** the holder (12, 12') has a front contact area (34a), against which the replaceable actuating apparatus (10) can be supported.

14. The tapping device according to one of Claims 11 to 13, **characterised in that** the holder (12) is linked on a fixed part (32) such that the holder (12) can be folded down.

15. The tapping device according to one of Claims 11 to 14, **characterised in that** the holder (12') is fastened on a cartridge (36) for accommodating the bag-in-box package (2).

16. An actuating apparatus for a tapping device (1) according to one of the claims 1 to 15,
wherein the actuating apparatus (10) is constructed to correspond with the tapping valve (5) of a back-in-box package (2) and has the at least one valve-mounting bearing (13) and has the at least one actuating means (14) for actuating the tapping valve (5),
wherein the actuating means (14) is linked by means of the pivot axis (15) on the valve-mounting bearing (13) and has the upwardly directed lever arm (17),
wherein the contact region (21) for a manually actuated actuating element (22) for actuating the tapping valve (5) is located above the pivot axis (15) on the lever arm (17) and
wherein the actuating means (14) has an actuating section (16), the actuating means (14) linked at the front end of the actuating section (16) on the valve-mounting bearing (13) by means of the pivot axis (15) and, starting from the rear end of the actuating section (16), the lever arm (17) extends upwards when the actuating means (14) is in contact with a tapping valve (5) by means of the actuating section (16).

17. A cartridge for accommodating a back-in-box package (2) with holder (12') for a tapping device (1) according to claim 15 fastened thereon in combination with an actuating apparatus (10) according to claim 16, where either
a) the holder (12') is constructed such that the actuating apparatus (10) of the tapping device (1) can be releasably fastened on the holder (12') as a replaceable insert which is constructed separately from the holder (12'),
or
b) the holder (12') is constructed in one piece with the actuating apparatus (10).

## Revendications

1. Dispositif de soutirage pour au moins un emballage caisse-outre (2) équipé d'un robinet de soutirage (5), avec un boîtier (11) pour recevoir l'emballage caisse-outre (2) et avec un dispositif d'actionnement (10) correspondant avec le robinet de soutirage (5), qui comporte un support de réception de robinet (13) et qui comporte un moyen d'actionnement (14) pour actionner le robinet de soutirage (5), le moyen d'actionnement (14) étant articulé au moyen d'un axe de pivotement (15) sur le support de réception de robinet (13) et comportant un bras de levier (17) orienté vers le haut,
**caractérisé en ce que**
le moyen d'actionnement (14) est disposé complètement à l'intérieur du boîtier (11) et **en ce que** devant une zone de contact (21) qui se trouve au-dessus de l'axe de pivotement (15) sur le bras de levier (17), est disposé un élément d'actionnement (22) traversant le boîtier (11) et venant en prise dans la zone de contact (21) sur le bras de levier (17) pour actionner le robinet de soutirage (5) au moyen du moyen d'actionnement (14) et pouvant être manuellement actionné depuis l'extérieur du boîtier (11).

2. Dispositif de soutirage selon la revendication 1, **caractérisé en ce que** l'axe de pivotement (15) est disposé en direction horizontale devant une projection de la zone de contact (21) sur un plan de projection horizontal, lorsque le moyen d'actionnement (14) est en contact avec le robinet de soutirage (5).

3. Dispositif de soutirage selon la revendication 1 ou 2, **caractérisé en ce que** le moyen d'actionnement (14) comporte une section d'actionnement (16), qui est articulée sur son extrémité avant au moyen de l'axe de pivotement (15) sur le support de réception de robinet (13) et depuis l'extrémité arrière duquel s'étend le bras de levier (17) vers le haut, lorsque le moyen d'actionnement (14) est en contact avec le robinet de soutirage (5) au moyen de la section d'actionnement (16).

4. Dispositif de soutirage selon l'une quelconque des revendications précédentes, **caractérisé en ce que** le moyen d'actionnement (14) comporte un élément de contact (18) maintenu ajustable sur le bras de levier (17) pour créer la zone de contact (21), lequel peut adopter une position de fonctionnement (20) dans laquelle le dispositif d'actionnement (10) peut être actionné au moyen de l'élément d'actionnement (22) et lequel peut adopter une position de blocage (29) dans laquelle le dispositif d'actionnement (10) est bloqué pour éviter un actionnement par le moyen d'actionnement (14).

5. Dispositif de soutirage selon la revendication 4, **caractérisé en ce que** le bras de levier (17) comporte une ouverture (30) à travers laquelle passe l'élément d'actionnement (22), lorsque le moyen d'actionnement (14) est en contact avec le robinet de soutirage (5), l'élément de contact (18) se trouve dans la position de blocage (29) et l'élément d'actionnement (22) est actionné.

6. Dispositif de soutirage selon la revendication 4 ou 5, **caractérisé en ce que** le bras de levier (17) comporte au moins une rainure d'arrêt (19) dans laquelle l'élément de contact (18) peut être déplacé.

7. Dispositif de soutirage selon l'une quelconque des revendications précédentes, **caractérisé en ce que** le moyen d'actionnement (14) comporte au moins un élément de guidage (26) sur le bras de levier (17) et **en ce que** le support de réception de robinet (13) comporte au moins une rainure de guidage (27), qui fournit un guidage latéral pour l'élément de guidage (26) lors de l'actionnement du robinet de soutirage (5) au moyen du dispositif d'actionnement (10).

8. Dispositif de soutirage selon la revendication 7, **caractérisé en ce que** le dispositif d'actionnement (10) comporte une liaison à agrafe (28) maintenant l'élément de guidage (26) dans la rainure de guidage (27) pour arrêter le robinet de soutirage (5) sur le dispositif d'actionnement (10).

9. Dispositif de soutirage selon l'une quelconque des revendications précédentes, **caractérisé en ce que** l'élément d'actionnement (22) comporte un poussoir (23) logé mobile le long de son axe longitudinal dans le boîtier (11).

10. Dispositif de soutirage selon l'une quelconque des revendications précédentes, **caractérisé en ce que** l'élément d'actionnement (22) comporte sur son extrémité pouvant être en contact avec le moyen d'actionnement (14) dans la zone de contact (21) une vis de réglage (25) pour régler la longueur de l'élément d'actionnement (22).

11. Dispositif de soutirage selon l'une quelconque des revendications précédentes, **caractérisé en ce que** le dispositif d'actionnement (10) est fixé sur un support séparé (12, 12') ou est constitué en une pièce avec un support (12, 12').

12. Dispositif de soutirage selon la revendication 11, **caractérisé en ce que** le dispositif d'actionnement (10) est constitué sous la forme d'une pièce d'insertion adaptée au robinet de soutirage respectif (5), échangeable, qui est constituée du support de réception de robinet (13), du moyen d'actionnement (14) et de l'axe de pivotement (15) et est fixée de façon amovible sur le support séparé (12, 12').

13. Dispositif de soutirage selon la revendication 11 ou 12, **caractérisé en ce que** le support (12, 12') comporte une surface d'appui (34a) contre laquelle le dispositif d'actionnement (10) échangeable peut s'appuyer.

14. Dispositif de soutirage selon l'une quelconque des revendications 11 à 13, **caractérisé en ce que** le support (12) est articulé rabattable vers le bas sur une partie fixe (32).

15. Dispositif de soutirage selon l'une quelconque des revendications 11 à 14, **caractérisé en ce que** le support (12') est fixé sur une cassette (36) pour recevoir l'emballage caisse-outre (2).

16. Dispositif d'actionnement pour un dispositif de soutirage (1) selon l'une quelconque des revendications précédentes,
le dispositif d'actionnement (10) étant constitué de façon correspondante avec le robinet de soutirage (5) d'un emballage caisse-outre (2) et comportant à cet effet au moins un support de réception de robinet (13) et comportant au moins un moyen d'actionnement (14) pour actionner le robinet de soutirage (5),
le moyen d'actionnement (14) étant articulé au moyen de l'axe de pivotement (15) sur le support de réception de robinet (13) et comportant le bras de levier (17) orienté vers le haut,
la zone de contact (21) pour un élément d'actionnement (22) pouvant être actionné manuellement destiné à actionner le robinet de soutirage (5) se trouvant au-dessus de l'axe de pivotement (15) sur le bras de levier (17), et
le moyen d'actionnement (14) comportant une section d'actionnement (16), qui est articulée sur son extrémité avant au moyen de l'axe de pivotement (15) sur le support de réception de robinet (13) et le bras de levier (17) s'étendant vers le haut depuis l'extrémité arrière de celui-ci, lorsque le moyen d'actionnement (14) est en contact avec le robinet de soutirage (5) au moyen de la section d'actionnement (16).

17. Cassette destinée à recevoir un emballage caisse-outre (2) avec un support (12') fixé sur la cassette pour un dispositif de soutirage (1) selon la revendication 15 en combinaison avec un dispositif d'actionnement (10) selon la revendication 16, soit
a) le support (12') étant à cet effet constitué de sorte que le dispositif d'actionnement (10) du dispositif de soutirage (1) peut être fixé mobile au support (12') en tant que pièce d'insertion constituée séparée du support (12') et échangeable, soit
b) le support (12') étant constitué en une pièce avec le dispositif d'actionnement (10).
